# FASCICULE DE BREVET EUROPEEN

(11) **EP 0 076 188 B1**
(45) Date de publication et mention de la délivrance du brevet: **04.06.1986**
(21) Numéro de dépôt: 82401671.1
(22) Date de dépôt: 14.09.1982
(51) Int. Cl.: F23D 14/38

(54) **Tête de coupe pour chalumeau en particulier pour oxy-coupage**
Schneiddüse, insbesondere für Schneidsauerstoffbrenner
Cutting head, especially for an oxygen-fuel cutting torch

(30) Priorité: 18.09.1981 FR 8117641
(43) Date de publication de la demande: 06.04.1983
(73) Titulaire: L. SAUVAGEAU & Cie, F-77330 Ozoir la Ferrière (FR)
(72) Inventeur: Bleys, Christian, F-77000 Livry S/Seine (FR)
(74) Mandataire: Cabinet HERRBURGER

## Description

La présente invention concerne des perfectionnements apportés à des têtes existantes pour chalumeaux «à mélange préalable», de façon à leur permettre de fonctionner aussi sur des chalumeaux «à mélange dans la tête», et elle est particulièrement destinée à améliorer des têtes comprenant une pièce mâle ou buse interne et une pièce femelle ou buse externe.

Il existe différentes têtes de coupe pour des chalumeaux dits «à mélange préalable», ce qui signifie que le mélange gazeux est réalisé dans un système mélangeur situé en amont de la tête et par conséquent, il n'y a pas lieu de prévoir une injection de l'oxygène dans la tête, dans des trous reliés à des évidements par lesquels arrive le gaz combustible. Un passage commun suffit pour le passage du mélange de gaz combustible et de l'oxygène; un dispositif de ce genre est connu par le brevet U.S. no 2198 342.

Les autres sont destinées à fonctionner sur les chalumeaux dits «à mélange dans la tête». Comme ce nom l'indique, le mélange gazeux se fait dans la tête elle-même et en conséquence le système injecteur mélangeur en amont de celle-ci n'est plus nécessaire. Dans le brevet BE no 488 777, le mélange se fait dans la tête de coupe par un seul injecteur, ménagé dans la buse interne, qui débouche dans une gorge dans laquelle est amené le combustible par un autre trou. Dans l'axe de l'injecteur se trouve un orifice de plus grande dimension qui permet le passage et sert de mélangeur aux deux gaz.

La présente invention a pour but une tête de coupe d'une conception très simple, en deux parties (partie mâle et partie femelle) dont l'usinage soit particulièrement simple et qui puisse s'utiliser indifféremment sur un chalumeau à mélange des gaz dans la tête ou une tête de coupe à mélange préalable des gaz combustibles et comburants, tout en simplifiant également la tenue des stocks, les problèmes d'approvisionnement et l'utilisation en créant une tête de coupe applicable indifféremment aux deux types de chalumeaux.

A cet effet, l'invention concerne une tête de coupe telle que définie dans la revendication 1.

Une telle tête de coupe est d'une réalisation particulièrement simple. Elle permet par des moyens simples de réaliser le conduit à la fois pour l'oxygène de coupe et pour le mélange oxygène de chauffe-gaz combustible. Une telle tête s'utilise indifféremment dans un chalumeau à mélange dans la tête ou à mélange préalable. La mise en place d'une telle tête de coupe est particulièrement simple et ne nécessite aucun outillage particulier. La réalisation elle-même d'une telle tête est très simple et se fait suivant des phases d'usinage, habituelles.

L'invention est précisée par les autres caractéristiques selon les revendications 2 et 3.

On va maintenant décrire deux modes de réalisation de l'invention, à titre d'exemples non limitatifs et avec référence aux dessins annexés, sur lesquels:
La figure 1 est une coupe longitudinale d'une tête suivant l'invention associée au porte tête d'un chalumeau «à mélange dans la tête».
La figure 2 est une coupe analogue à la figure 1 mais montrant une tête suivant l'invention associée au porte-tête d'un chalumeau «à mélange préalable».
La figure 3 est une vue extérieure d'une partie de la buse interne, et la figure 4 est une coupe partielle de cette buse, dans un plan perpendiculaire à celui de la figure 3.
Les figures 5 et 6 sont des coupes respectives par v-v et VI-VI de la figure 1.
La figure 7 est une coupe analogue aux figures 1 et 2 mais montre un second mode de réalisation des buses suivant l'invention, sans le porte-tête.
La figure 8 est une coupe par VIII-VIII de la figure 7.
La figure 9 est une vue externe de l'ensemble des buses de la figure 7.
La figure 10 est une coupe partielle de la buse interne, et la figure 11 est une coupe partielle de la buse externe qui constituent la tête de coupe de la figure 7.

Sur la figure 1, on voit une tête de coupe suivant l'invention associée au porte-tête d'un chalumeau «à mélange dans la tête». Le porte-tête 1 du chalumeau est percé d'un conduit 2 pour l'oxygène de coupe, d'un conduit 3 pour l'oxygène de chauffe, et d'un conduit 4 pour le gaz combustible. Ces trois conduits débouchent dans une chambre 5 dans laquelle peuvent être introduites une buse interne 6 et une buse externe 7 qui collaborent pour constituer la tête de coupe suivant l'invention. Ces buses seront décrites ci-après, mais on indiquera tout de suite que la buse 6 est percée d'un alésage axial 8 aligné avec le conduit 2 du porte-tête 1 et dont l'extrémité supérieure a une forme tronconique 8a dont le rôle sera expliqué plus loin, et qu'un raccord 9 vissé intérieurement dans la chambre 5 du porte-tête 1 assure le maintien et le positionnement correct de la buse externe 7.

Sur la figure 2, on voit la tête de coupe suivant l'invention, qui sera décrite ci-après avec référence aux figures 3 et 4, associée au porte-tête 10 d'un chalumeau «à mélange préalable». Ce porte-tête est percé d'un conduit 11 pour l'oxygène de coupe et d'un conduit 12 pour le mélange de chauffe. Le porte-tête 10 possède à sa partie inférieure une saillie axiale 13 contenant l'extrémité du conduit 11 et située dans une chambre 14 dans le haut de laquelle débouche le conduit 12, et dans laquelle peuvent être introduites les buses 6 et 7 précitées; un raccord 15 vissé extérieurement sur le porte-tête 10 assure le maintien et le positionnement correct de la buse externe 7. L'alésage 8 de la buse 6 suivant l'invention est aligné avec le conduit 11 pour l'oxygène de coupe, et son extrémité supérieure 8a de forme tronconique permet de recevoir la saillie axiale 13 du porte-tête 10 afin d'assurer l'étanchéité entre l'oxygène de coupe et le mélange de chauffe.

On va maintenant décrire plus en détail la constitution des buses 6 et 7, leur montage, et leurs rapports avec la chambre 5 ou la chambre 14.

La buse externe 7 (figures 1 et 2) possède à son extrémité supérieure une collerette 16 munie d'une gorge 16a pour recevoir un joint torique assurant l'étanchéité vers l'extérieur, tandis que l'étanchéité entre les conduits 2 et 4 ou 11 et 12 se fait par contact métal contre métal, à plat dans le cas de la figure 1 et entre une surface sphérique et le cône 8a dans le cas de la figure 2.

Les figures 3 et 4 montrent la forme de la buse interne 6. Cette buse comprend une collerette 20 dont la partie inférieure est saillante et qui assure d'une part les étanchéités entre les gaz comme décrit précédemment et d'autre part le positionnement longitudinal de la buse interne dans la buse externe. Elle comprend également une légère saillie cylindrique 18 (figure3) qui assure le centrage de la buse 6 dans la buse 7. Sur la collerette deux plats opposés 19 réalisés par fraisage mordent sur la collerette 20 et forment ainsi des évidements 21 a (figures 1, 2 et 4). Deux trous opposés 21 percés dans l'axe médian de chaque plat 19 permettent le passage de l'oxygène venant du conduit 3 (figure 1 ) et du mélange venant du conduit 12 (figure 2) et communiquent avec les évidements 21 a précités ménagés dans la partie inférieure saillante de la collerette 20 et qui permettent, dans le cas de la figure 1, d'aspirer le gaz combustible et de réaliser le mélange gazeux qui s'achemine ensuite dans l'espace annulaire 22 (figures 1, et 6) situé entre les buses 6 et 7.

Dans la variante des figures 7 à 11, on voit un second mode de réalisation de l'invention. Sur ces figures, les pièces correspondant à celles des figures 1 à 6 portent les mêmes références suivies de la lettre A.

La buse interne mâle 6A possède à son extrémité en contact avec le porte-tête 1 ou 10 du chalumeau (non représenté sur les figures 7 et 9) une collerette 20A dont le diamètre est le même que celui de la collerette 20 des figures 1 à 4 et qui est également percée de deux trous opposés 21A. La buse 6A est également percée centralement d'un alésage 8A identique à l'alésage 8 des figures 1, 2 et 4 à 6, et l'extrémité supérieure de l'alésage 8A a, elle aussi, une forme tronconique 8aA. Au dessous de la collerette 20A se trouve une autre collerette 18A dont le rôle sera expliqué ci-après. Quand à la buse externe femelle 7A, elle possède à son extrémité supérieure une collerette 16A munie d'une gorge 16aA destinée à recevoir un joint torique (non représenté) tel que le joint 17 des figures 1 et 2, et possède en outre deux évidements 24 à l'extrémité supérieure desquels sont ménagés des passages 25 (figures 7, 9 et 11) perpendiculaires aux évidements 24 et par lesquels peut se faire une communication entre le conduit 4 de la figure 1 ou le conduit 12 de la figure 2 et le passage annulaire 22A qui sépare les buses 6A et 7A. La collerette 18A précitée permet un ajustement serré et définitif des buses 6A et 7A, ainsi que l'orientation correcte des passages 25 par rapport aux trous 21A aussi bien dans le cas d'un chalumeau «à mélange dans la tête» que dans celui d'un chalumeau «à mélange préalable».

On insistera sur le fait que, contrairement à la réalisation suivant les figures 1 à 6, la variante des figures 7 à 11 exige un alignement précis des passages 25 avec les trous 21A d'injection de l'oxygène de chauffe, ce qui n'autorise pas son démontage.

L'invention est applicable à des chalumeaux soudeurs ou chauffeurs: il suffit de supprimer l'alésage axial 8 ou 8A pour l'oxygène de coupe situé au centre de la buse interne 6 ou 6A.

L'invention présente de nombreux avantages par rapport aux systèmes existants:
a) la tête est polyvalente, car elle peut se monter sur des chalumeaux de conceptions différentes (à mélange préalable ou dans la tête);
b) tout en étant polyvalente, la tête permet d'aspirer le gaz combustible dans le cas de la figure 1, ce qui apporte une sécurité supplémentaire;
c) la fabrication est simple et donc économique;
d) la tête est démontable, les buses 6 et 7 étant montées libres, donc d'un nettoyage facile; certaines variantes peuvent toutefois ne pas être démontables.

## Revendications

1. Tête de coupe pour chalumeau, en particulier pour oxy-coupage, utilisable aussi bien avec des chalumeaux «à mélange dans la tête» (1) qu'avec des chalumeaux «à mélange préalable» (10), tête de coupe comprenant une pièce mâle (6, 6A) et une pièce femelle (7, 7A), et caractérisée en ce que:
a) la pièce mâle (6, 6A) possède à son extrémité destinée à venir en contact avec le chalumeau (1 ou 10) une collerette (20, 20A) que traversent au moins deux trous (21, 21 a) diamétralement opposés,
b) entre la pièce mâle (6, 6A) et la pièce femelle (7, 7A) est ménagé un passage annulaire (22, 22A) pour le mélange oxygène de chauffe et gaz, et
c) avec les trous (21, 21A) communiquent des évidements ou passages (21 a, 25) ménagés dans la partie inférieure saillante de la collerette (20) ou dans la partie de la pièce femelle se trouvant en face de la partie inférieure saillante de la collerette (20A), évidements ou passages eux-mêmes en liaison avec le passage annulaire (22,22A) précité.

2. Tête de coupe suivant la revendication 1, dans laquelle les trous (21) de la collerette (20) communiquent avec des évidements (21 a) ménagés dans la partie inférieure saillante de la collerette (20), caractérisée en ce que la pièce mâle (ou buse interne) possède une légère saillie cylindrique (18) servant à son centrage dans la pièce femelle (7) (ou buse externe) tout en laissant entre ces buses le passage annulaire précité (22) pour le mélange oxygène de chauffe et gaz et dans la saillie cylindrique (18) sont réalisés par fraisage deux «plats» opposés (19) qui «mordent» sur la collerette (20) et les trous diamétralement opposés (21) sont percés dans l'axe médian de chaque «plat» (19) précité, ce qui permet l'aspiration du gaz.

3. Tête de coupe selon la revendication 1 dans laquelle les passages (25) sont ménagés dans la partie de la pièce femelle (7A) se trouvant en face de la partie inférieure saillante de la collerette (20A), caractérisée en ce que la pièce femelle (7A) possède une collerette (16A) dont l'extrémité libre est percée de deux évidements (25) parallèles à sa surface supérieure pour l'arrivée du gaz combustible, suivis par deux évidements (24) qui leur sont perpendiculaires et qui communiquent avec le passage annulaire (22A) précité, par lequel s'écoule le mélange de chauffe et la pièce mâle (6A) est positionnée de sorte que les trous (21A) précités soient situés en face des évidements (25) précités, pour permettre le passage et l'aspiration du gaz combustible.

## Patentansprüche

1. Schneiddüse, insbesondere für Schneidsauerstoffbrenner, die sowohl für Schneidbrenner «mit Mischung in der Düse» (1) als auch für solche «mit Vormischung» (10) geeignet ist, wobei die Düse aus einem inneren («männlichen») Teil (6, 6A) und einem äusseren («weiblichen») Teil (7, 7A) besteht, dadurch gekennzeichnet, dass
a) der männliche Teil (6, 6A) an dem Ende, welches an den Düsenhalter (1 bzw. 10) angrenzt, einen Kragen (20, 20A) aufweist, welcher von mindestens zwei einander diametral gegenüberliegenden Bohrungen (21, 21A) durchsetzt wird,
b) zwischen dem männlichen Teil (6, 6A) und dem weiblichen Teil (7, 7A) eine ringförmige Öffnung (22, 22A) für das Brennsauerstoff-Gasgemisch vorgesehen ist, und dass
c) die Bohrungen (21,21 A) mit Kehlungen bzw. Durchlässen (21a, 25) in Verbindung stehen, die sich an der vorspringenden Unterseite des Kragens (20) bzw. in jenem Abschnitt des weiblichen Düsenteils befinden, der der vorspringenden Unterseite des Kragens (20A) gegenüberliegt, wobei die Kehlungen bzw. Durchlässe selbst mit der oben erwähnten ringförmigen Öffnung (22, 22A) verbunden sind.

2. Schneiddüse nach Anspruch 1, in der die Bohrungen (21) des Kragens (20) mit den Kehlungen (21a) an der vorspringenden Unterseite des Kragens (20) in Verbindung stehen, dadurch gekennzeichnet, dass der innere oder männliche Düsenteil (6) einen leichten zylindrischen Vorsprung (18) aufweist, der zu seiner Zentrierung im äusseren oder weiblichen Düsenteil (7) dient, wobei zwischen den beiden Düsenteilen die ringförmige Öffnung (22) für das Brennsauerstoff-Gasgemisch freibleibt, und dass ferner in den zylindrischen Vorsprung (18) zwei einander gegenüberliegende Planflächen (19) eingefräst sind, die in den Kragen (20) eingreifen, und dass die einander diametral gegenüberliegenden Bohrungen (21) entlang der Symmetrieachse jeder Planfläche (19) verlaufen und so die Ansaugung des Gases ermöglichen.

3. Schneiddüse nach Anspruch 1, in der sich die Durchlässe (25) in dem der vorspringenden Unterseite des Kragens (20) gegenüberliegenden Abschnitt des weiblichen Düsenteils (7A) befinden, dadurch gekennzeichnet, dass der weibliche Düsenteil (7A) einen Kragen (16A) aufweist, dessen freies Ende an seiner Oberseite zwei parallele Durchlässe (25) für das einströmende Brenngas aufweist, auf die zwei dazu senkrechte Ausnehmungen (24) folgen, welche mit der ringförmigen Öffnung (22A) in Verbindung stehen, durch die das Brenngemisch strömt, und ferner dadurch gekennzeichnet, dass der männliche Düsenteil (6A) derart gelagert ist, dass die Bohrungen (21A) auf den Durchlässen (25) zu liegen kommen, wodurch der Durchtritt und die Ansaugung des Brenngases gewährleistet sind.

## Claims

1. Cutting tip for cutting torch, more particularly for oxygen cutting, which can be used both for cutting torches in which the mixing takes place in the tip (1) and cutting torches in which the mixing takes place beforehand (10), the cutting tip comprising a male piece (6, 6A) and a female piece (7, 7A), characterised in that:
a) the male piece (6, 6A) has at its end which is intended to come into contact with the cutting torch (1 or 10) a neck (20, 20A) crossed by least two diametrically opposed apertures (21,21 a),
b) between the male piece (6, 6A) and the female piece (7, 7A) there is an annular passage (22, 22A) for the mixture of the heating oxygen and gas, and
c) recesses or passages (21 a, 25) arranged in the lower projecting section of the neck (20) or in the section of the female piece situated opposite the lower projecting section of the neck (20A) are linked with the apertures (21, 21A), the recesses or passages themselves being linked with the aforementioned annular passage (22, 22A).

2. Cutting tip according to claim 1, in which the apertures (21) of the neck (20) are linked with recesses (21 a) arranged in the lower projecting section of the neck (20), characterised in that the male piece (or internal nozzle) has a slight cylindrical projection (18) serving to centre it in the female piece (7) (or external nozzle), while leaving the aforementioned annular passage (22) between these nozzles for the mixture of heating oxygen and gas, and in the cylindrical projection (18) milling produces two flat surfaces opposite each other (19) which «bite» on the neck (20), and the diametrically opposed apertures (21) are pierced in the median axis of each of the aforementioned flat surfaces (19) which allows the aspiration of the gas.

3. Cutting tip according to claim 1 in which the passages (25) are arranged in the part of the female piece (7A) situated opposite the lower projecting section of the neck (20A), characterised in that the female piece (7A) has a neck (16A) the free end of which is pierced by two recesses (25) parallel to its upper surface for the introduction of the combustible gas, followed by two recesses (24) which are perpendicular to them and which are linked with the aforementioned annular passage (22A), through which the heating mixture flows out and the male piece (6A) is positioned in such a way that the aforementioned apertures (21A) are located opposite the aforementioned recesses (25) in order to allow the passage and aspiration of the combustible gas.
